# EUROPÄISCHE PATENTSCHRIFT

(11) **EP 0 015 386 B1**
(45) Veröffentlichungstag und Bekanntmachung des Hinweises auf die Patenterteilung: **24.02.1982**
(21) Anmeldenummer: 80100527.3
(22) Anmeldetag: 02.02.1980
(51) Int. Cl.: B65B 11/08, B65B 19/24

(54) **Vorrichtung zum Einhüllen von Gegenständen, insbesondere Zigaretten-Gruppen**
Device for wrapping articles, especially blocks of cigarettes
Dispositif pour envelopper des objets, notamment des groupes de cigarettes

(30) Priorität: 17.02.1979 DE 2906204
(43) Veröffentlichungstag der Anmeldung: 17.09.1980
(73) Patentinhaber: FOCKE & CO., 27283 Verden (DE)
(72) Erfinder: Focke, Heinz, D-2810 Verden (DE); Bretthauer, Hans-Jürgen, D-2800 Bremen (DE); Liedtke, Kurt, D-2810 Verden (DE)
(74) Vertreter: Bolte, Erich, Dipl.-Ing.

## Beschreibung

Die Erfindung betrifft eine Vorrichtung zum Einhüllen von Gegenständen, insbesondere Zigaretten-Gruppen, in einen Zuschnitt aus Verpackungsmaterial, wobei dieser wenigstens an zwei seitlichen Randbereichen durch EndlosFörderer in Form von zwei je neben der Bewegungsbahn der Gegenstände drehbar gelagerten Saugscheiben in einer Ebene quer zur Transportrichtung des Gegenstandes gehalten und unter Abziehen von den Saugscheiben aus U-förmig um den Gegenstand herumlegbar ist.

Thema der vorliegenden Erfindung ist die Verpackung von insbesondere gegenüber mechanischen Beanspruchungen empfindlichen Gegenständen, z.B. Gruppen von Zigaretten, die für eine Zigarettenpackung bestimmt sind. Die zu verpackenden Zigaretten werden gruppenweise so eingehüllt, daß ein in einer Ebene quer zur Transportbahn der Zigaretten bereitgehaltener Zuschnitt durch die Relativbewegung der Zigaretten-Gruppe U-förmig um eine in Transportrichtung vornliegende Stirnseite der Gruppe herumgelegt wird.

Dabei geht es vornehmlich darum, den betreffenden Zuschnitt in einer exakten Relativstellung bereitzuhalten und trotz hoher Leistung der Maschine, also trotz hoher Fördergeschwindigkeit der Zigaretten-Gruppe, exakt und faltenfrei um diese herumzulegen. Diese Förderung soll auch für kritisches Verpackungsmaterial erfüllt werden, welches infolge geringer Eigensteifigkeit ohne ständige Zwangsführung nicht einwandfrei verarbeitet werden kann.

Schließlich soll auch eine kontinuierliche Arbeitsweise gewährleistet sein. Denn nur eine kontinuierliche Arbeitsweise erlaubt die heute geforderten hohen Leistungen einer Verpackungsmaschine.

Aus der DE-C-575 899 ist eine Vorrichtung der eingangs genannten Art bekannt, wobei diese Vorrichtung auch für die Verarbeitung von beispielsweise dünnem und deshalb kritischem Verpackungsmaterial geeignet ist. Es hat sich jedoch gezeigt, daß bei der bekannten Vorrichtung die Einzelhüllen der Zigaretten-Gruppe hohen mechanischen Belastungen ausgesetzt ist, und zwar vor allem während der Phase der Übernahme des Zuschnitts durch die vordere Stirnseite der Zigaretten-Gruppe und bei dem anschliessenden Abziehen des Zuschnitts von den Saugscheiben. Während dieser Anfangsphase ist zwangsläufig die durch die Saugscheiben auf den Zuschnitt ausgeübte Haltekraft am größten. Diese Problematik spielt jedoch bei der bekannten Lösung keine allzu große Rolle, da die Zigaretten-Gruppen vor ihrer Einhüllung bereits fertig verpackt sind und somit die auftretenden Belastungen ohne weiteres aufgenommen werden können.

In der DE-C-575 899 ist eine Einrichtung an Zigaretten-Packmaschinen beschrieben, mit welcher die zu verpackenden Zigaretten durch eine hin- und herbewegliche mundstückartige Führung hindurch gegen einen Zuschnitt aus Verpackungsmaterial geführt werden, der senkrecht nach unten in die Bewegungsbahn der zu verpackenden Zigaretten hängt. Um mit Hilfe des Führungsmundstückes ein vollkommenes Durchknicken der Verpackungsfolie bzw. Vorbrechen der Bruchkanten des Verpackungszuschnitts zu erreichen, bevor die zu verpackenden Zigaretten mit dem Zuschnitt in Berührung kommen, steht die in Transportrichtung vordere Seite des Mundstücks geringfügig über die vordere Stirnseite der einzuschlagenden Zigaretten hervor. Das Mundstück kommt also vor dem zu verpackenden Zigaretten mit dem Zuschnitt aus Verpackungsmaterial in Berührung. Die DE-C-575899 beschreibt demnach ein klassisches Mundstück, wie es seit Jahrzehnten in der Verpackungsindustrie Anwendung findet. Dieses Mundstück bietet für die zu verpackenden Zigaretten einen Kantenschutz. Die mechanische Belastung der zu verpackenden Zigaretten durch den Zuschnitt aus Verpackungsmaterial ist daher bei der bekannten Lösung entsprechend gering. Nachteilig ist jedoch, daß jegliche Maßnahme zur Bereithaltung des abgetrennten Zuschnitts in einer exakten Relativstellung zu den zu verpackenden Zigaretten fehlt. Nach der Abtrennung des Zuschnitts durch entsprechende Messer rutscht dieser im wesentlichen unkontrolliert durch eine oberhalb der Bewegungsbahn der Zigaretten-Gruppe angeordnete Vertikalführung nach unten. Es ist also bei der bekannten Lösung gemäß der DE-C-575 899 nicht gewährleistet, daß der Zuschnitt durch das Mundstück bzw. durch die Zigaretten-Gruppe immer mittig erfaßt wird.

Würde man ferner bei der bekannten Lösung gemäß der DE-C-575 899 statt einer relativ steifen Metallfolie als Verpackungsmaterial eine dünne und knitteranfällige Zellglasfolie verwenden, bestünde aufgrund der fehlenden Fixierung des abgetrennten Zuschnitts dies zur Erfassung desselben durch das Mundstück bzw. während der Phase der Übernahme des Zuschnitts durch die vordere Stirnseite der zu verpackenden Zigaretten, die erhöhte Gefahr von Faltenbildung. Diese Gefahr der Faltenbildung wäre bei höheren Arbeitsgeschwindigkeiten, wie sie heutzutage gefordert werden, besonders hoch.

Schließlich ist nicht erkennbar, daß mit der in der DE-C-575899 beschriebenen Einrichtung eine kontinuierliche Arbeitsweise möglich ist. Vielmehr muß davon ausgegangen werden, daß die bekannte Einrichtung nur einen intermittierenden Betrieb erlaubt.

Aus der DE-A-16 36 224 ist allgemein eine Vorrichtung zum Abschneiden gewünschter Längen von einer ununterbrochenen Bahn von Einschlagmaterial bekannt, wobei in einer Saugtrommel, die die Bahn aufnimmt, ein rotierendes Messer angeordnet ist, das mit einem festen Messer außerhalb der Saugtrommel zusammenwirkt. Der abgetrennte Zuschnitt wird dann von einem endlosen Förderbandsystem aufgenommen und in die Bewegungsbahn von zu umhüllenden Zigarettenpackungen gefördert. Eine Fixierung der abgetrennten Zuschnitte in der Bewegungsbahn der zu verpackenden Gegenstände sowie ein die zu verpackenden Gegenstände schützendes Mundstück fehlen bei der bekannten Lösung vollends, so daß ein exaktes und faltenfreies Herumlegen der abgetrennten Zuschnitte um die zu verpackenden Gegenstände nicht gewährleistet ist. Dies gilt insbesondere dann, wenn kritisches Verpackungsmaterial verwendet werden soll, z.B. eine dünne und knitteranfällige Zellglasfolie.

Ausgehend von dem bekannten Stand der Technik liegt der vorliegenden Erfindung die Aufgabe zugrunde, eine Vorrichtung der eingangs genannten Art zu schaffen, die eine faltenfreie Umhüllung auch von in bezug auf mechanische Belastungen empfindlichen Gegenständen, insbesondere unverpackten Gruppen von Zigaretten, erlaubt, und zwar selbst dann, wenn als Verpackungsmaterial knitterempfindliches Material verwendet wird.

Diese Aufgabe wird erfindungsgemäß dadurch gelöst, daß die Zigaretten-Gruppe in einem zwischen den Saugscheiben in der Ebene der Bewegungsbahn der Zigaretten-Gruppe hin- und herbewegbar angeordneten Mundstück Aufnahme findet, welches an der in Transportrichtung vorderen Seite der Zigaretten-Gruppe mit dieser bündig abschließt bzw. geringfügig übersteht und durch das der Zuschnitt wenigstens während einer Anfangsphase des Umhüllungsvorgangs von den Saugscheiben abhebbar bzw. lösbar ist.

Die Zigaretten-Gruppe wird bei der erfindungsgemäßen Lösung zeitweilig in dem Mundstück aufgenommen, das die Zigaretten-Gruppe gegenüber den mechanischen Beanspruchungen durch den von den Saugscheiben übernommenen Zuschnitt schützt. Gleichzeitig wird durch die Saugscheiben gewährleistet, daß die Zuschnitte jeweils in einer exakten Relativstellung bereitgehalten werden, so daß selbst bei hohen Arbeitsgeschwindigkeiten exakte und auch faltenfreie Umhüllungen gewährleistet sind. Es hat sich gezeigt, daß dies auch für kritisches Verpackungsmaterial gilt, welches infolge geringer Eingensteifigkeit ohne ständige Zwangsführung nicht einwandfrei verarbeitet werden kann. Schließlich ist mit der erfindungsgemäß ausgebildeten Vorrichtung eine kontinuierliche Arbeitsweise möglich, wodurch höhere Arbeitsgeschwindigkeiten erzielt werden können.

Um bei der U-Faltung einwandfrei Faltkanten zu erzielen ist das die Zigaretten-Gruppe vorzugsweise im Querschnitt praktisch vollständig umschließende Mundstück auf der den Zuschnitt aufnehmenden Vorderseite mit angeschärften Kanten versehen.

Die Saugscheiben weisen nach einem weiteren Vorschlag der Erfindung mehrere Gruppen von längs des Umfangs verteilt angeordneten Saugbohrungen auf. Diese erfassen den Zuschnitt nur in bestimmten, kritischen Bereichen. Nach Übernahme des Zuschnitts durch das Mundstück und nachfolgend durch die Zigaretten-Gruppe werden die Saugbohrungen von den Unterdruckquellen abgeschaltet und entlüftet, so daß der Zuschnitt im weiteren ohne Rückhaltekraft durch die Saugscheiben um die Zigaretten-Gruppe herumgelegt werden kann, während diese in eine anschließende mundstückartige Aufnahme, nämlich in eine Packungsbahn eintritt.

Durch die erfindungsgemäße Konstruktion ist eine sehr exakte zuführung der Zuschnitte bei hoher Arbeitsgeschwindigkeit möglich. Dennoch wird der Zuschnitt schonend an die Zigaretten-Gruppen übergeben, ohne unerwünschte Belastung derselben.

Weitere Merkmale der Erfindung beziehen sich auf die konstruktive Ausgestaltung des Mundstücks sowie auf den Saugscheiben vorgeordnete Aggregate für die Herstellung der Zuschnitte durch Abtrennen von einer fortlaufenden Bahn sowie für die Zuführung zu den Saugscheiben.

Ein bevorzugtes Ausführungsbeispiel der Erfindung wird nachfolgend anhand der Zeichnungen erläutert. Es zeigen :
Fig. 1 den hier interessierenden Teil der Vorrichtung in schematischer Seitenansicht bzw. im Längsschnitt,
Fig. 2 einen horizontal und vertikal verlaufenden Querschnitt 11-11 in Fig. 1,
Fig. 3 Einzelheiten der Vorrichtung in einem Schnitt entsprechend Fig. 1 bei veränderter Relativstellung und in vergrößertem Maßstab,
Fig. 4 eine Darstellung entsprechend Fig. 1 bei nochmals veränderter Relativstellung.

Das vorliegende Ausführungsbeispiel bezieht sich auf die Umhüllung von Zigaretten-Gruppen 10. Diese werden fortlaufend in Abständen voneinander und in Längsrichtung der Zigaretten auf einer Packungsbahn 11 zugeführt. Diese ist so ausgestaltet, daß die noch unverpackten Zigaretten-Gruppen 10 in der Gruppenformation gehalten werden. Zu diesem Zweck ist die Packungsbahn mit Oberwand, Unterwand und Seitenbegrenzungen ausgebildet.

Der Transport der Zigaretten-Gruppen 10 erfolgt hier durch einen Endlosförderer in Gestalt eines Kettenförderers 12. Dessen Mitnehmer 13 treten in die Packungsbahn 11 ein. Deren Unterwand ist zu diesem Zweck mit einem Längsschlitz für den Durchtritt eines Stegs der Mitnehmer 13 ausgebildet.

Die Zigaretten-Gruppe 10 soll in einen Zuschnitt 14 eingehüllt werden, und zwar derart, daß dieser U-förmig um die in Transportrichtung vordere Stirnseite 15 herumgelegt wird. Zusätzlich werden hier im Bereich der Stirnseite 15 seitlich überstehende Seitenlappen des Zuschnitts 14 vorgefaltet.

Die Zuschnitte 14 werden von einer fortlaufenden Bahn 16 des Verpackungsmaterials durch eine Trennvorrichtung 17 abgetrennt. Eine mit Saugbohrungen ausgerüstete und mit Unterdruck beaufschlagte Messerwalze 18 übergibt die abgetrennten Zuschnitte 14 einem Endlosförderer in Gestalt von zwei gleichachsig mit Abstand voneinander angeordneten Saugscheiben 19 und 20. Diese sind längs ihrer den Zuschnitt 14 aufnehmenden Umfangsfläche 21 mit Saugöffnungen, nämlich Gruppen von Saugbohrungen 22 sowie 23a, 23b oder Saugschlitzen versehen. An diese wird mit besonderer Steuerung Unterdruck angelegt, derart, daß der Zuschnitt 14 während der Förderung desselben durch die Saugscheiben 19, 20 gehalten, danach aber, nämlich bei Übernahme durch die Zigaretten-Gruppe 10, freigegeben wird.

Die Saugscheiben 19, 20 sind in einem solchen Abstand voneinander angeordnet, daß die Zigaretten-Gruppe 10 zwischen den Saugscheiben 19 und 20 hindurchführbar ist. Auf der zum Eintritt gegenüberliegenden Seite wird der Zuschnitt 14 so bereitgehalten, daß im vorliegenden Fall ein mittlerer Bereich desselben Anlage an der Stirnseite 15 der Zigaretten-Gruppe 10 erhält. Durch Weitertransport derselben - ausgeführt durch den Kettenförderer 12 - wird die Zigaretten-Gruppe 10 mit dem Zuschnitt 14 in eine weiterführende Packungsbahn 24 eingeschoben. Diese fixiert mit Oberwand 25 und Unterwand 26 den Zuschnitt 14 in der U-förmigen Anordnung auf der Zigaretten-Gruppe 10. Zusätzlich ist die Packungsbahn 24 mit seitlichen Führungsmitteln ausgerüstet, nämlich Faltdaumen 27 und 28. Diese kommen an den Seitenflächen der Zigaretten-Gruppe 10 zur Anlage und haben außerdem die Funktion, den überstehenden Seitenlappen gegen die Zigaretten-Gruppe 10 zu falten.

Während der entscheidenden Phase findet die Zigaretten-Gruppe 10 Aufnahme in einem Mundstück 29. Dieses ist im vorliegenden Fall als beidendig offenes Gehäuse ausgebildet, also mit Deckwand 30. Bodenwand 31 und Seitenwänden 32. 33. Der Querschnitt des Mundstücks 29 ist so gewählt, daß die unverpackte Z^{:} Ttten-Gruppe 10 unter Einhaltung der Fox) tation der Zigaretten fixiert wird.

Das Mundstück 29 ist mit genauer Passung zwischen den Saugscheiben 19 und 20 verschiebbar gelagert, und zwar im vorliegenden Fall exakt in Mittenlage zu den Saugscheiben 19, 20. Der Durchgang des Mundstücks 29 verläuft horizontal, und zwar in Höhe bzw. in Verlängerung der Packungsbahn 11. Die Seitenwände 32, 33 des Mundstücks 29 sind dünnwandig ausgebildet, um den Abstand zwischen der Zigaretten-Gruppe 10 und den Saugscheiben 19, 20 geringzuhalten.

Die Zigaretten-Gruppe 10 wird über eine rückseitige Einlauföffnung 34 mit trichterförmiger Ausbildung in das Mundstück 29 eingeführt, und zwar durch den Mitnehmer 13 des Kettenförderers 12. Die Bodenwand 31 des Mundstücks 29 ist zu diesem Zweck mit einem in Längsrichtung geführten Schlitz 35 für den Durchtritt der Mitnehmer 13 bzw. der Stege derselben versehen.

Das Mundstück 29 ist in Förderrichtung der Zigaretten-Gruppe 10 hin- und herbewegbar. Zu diesem Zweck ist das Mundstück 29 mit Tragorganen 36 gleitend auf Führungsstangen 38 gelagert, die im vorliegenden Fall seitlich außerhalb der Pakkungsbahn 11 angeordnet sind. Der Antrieb des Mundstücks 29 kann durch einen Kurbeltrieb erfolgen.

Die Zigaretten-Gruppe 10 ist auch während des Bewegungshubes des Mundstücks 29 in Förderrichtung derselben relativ zu--diesem bewegbar. Die Bewegungen sind dabei so aufeinander abgestimmt, daß das zwischen den Saugscheiben 19, 20 bewegte Mundstück 29 mit einer angeschärften Vorderkante 40 bei noch zurückgesetzter Zigaretten-Gruppe 10 den durch die Saugscheiben 19. 20 fixierten Zuschnitt 14 erfaßt und bei Weiterbewegung von diesen abzieht. In Fig. 1 ist der Moment der Übernahme des Zuschnitts 14 durch die Vorderkante 40 des Mundstücks 29 erkennbar.

Die Übergabe des Zuschnitts 14 an die Zigaretten-Gruppe 10 und die U-förmige Umhüllung derselben ergibt sich aus den Fig. 3, 1 und 4 in aufeinanderfolgenden Phasen. Fig. 3 zeigt die Ausgangsstellung, bei der der Zuschnitt 14 sich noch in der Phase des Transports in die Endstellung befindet. Das Mundstück 29 ist in der zurückgezogenen Stellung gezeigt. Erst wenn der Zuschnitt 14 eine Relativstellung in bezug auf Mundstück 29 bzw. Packungsbahn 11 erreicht hat, die etwa der gemäß Fig. 1 entspricht, erfolgt die Übernahme durch das aus dem Bereich der Saugscheiben 19, 20 mit der Vorderkante 40 heraustretende Mundstück 29. Zugleich ist die Zigaretten-Gruppe 10 relativ zum Mundstück 29 derart weiterbewegt worden, daß verhältnismäßig kurzzeitig danach der bereits U-förmig vorgeformte Zuschnitt 14 durch die aus dem Mundstück 29 heraustretende Zigaretten-Gruppe 10 übernommen wird. Dabei ist der die Vorderkante 40 des Mundstücks 29 umschließende Teil des Zuschnitts 14 bereits in die Packungsbahn 24 eingeführt. Oberwand 25 und Unterwand 26 derselben sind zu diesem Zweck mit einer angeschärften, trichterförmigen Einlaufkante 41 versehen. Die vorgenannten Einlaufkanten 41 sind bei dem gezeigten Ausführungsbeispiel in unmittelbarer Nachbarschaft zum Umfang der Saugscheiben 19. 20 angeordnet, so daß das Mundstück 29 einen verhältnismäßig eng begrenzten Hub ausführt. Die am freien Ende abgerundeten Faltdaumen 27 und 28 sind im vorliegenden Fall gegenüber den Einlaufkanten 41 zurückgesetzt. Es ist aber alternativ auch möglich, die Faltdaumen 27, 28 bewegbar auszubilden, derart, daß diese - bei größerem Abstand zwischen dem Umfang der Saugscheiben 19, 20 einerseits und der Packungsbahn 24 andererseits - der Zigaretten-Gruppe 10 mit dem Zuschnitt 14 entgegen laufen.

Durch besondere Steuerung der Fixierung des Zuschnitts 14 auf den Saugscheiben 19 und 20 ist gewährleistet, daß einerseits eine exakte Relativstellung des Zuschnitts 14 eingehalten, andererseits dieser aber ohne hemmende Rückhaltekräfte übernommen werden kann. Zu diesem Zweck sind die Saugscheiben 19, 20 mit der ersten Gruppe von Saugbohrungen 22 - beispielsweise einer Reihe von in Axialrichtung nebeneinanderliegenden Saugbohrungen - versehen. Diese ist so angeordnet, daß jeweils ein in Transportrichtung vornliegender Bereich des Zuschnitts 14 übernommen und fixiert wird. Die vorgenannten Saugbohrungen 22 werden über eine Ringleitung 42 beaufschlagt, die sich über einen weiten Umfangsbereich der Saugscheiben 19, 20 erstrecken. Während dieser Phase, nämlich bis zum Erreichen einer Entlüftungsbohrung 43, wird der Zuschnitt 14 durch die Saugbohrungen 22 fixiert. Es ist dabei möglich, den vornliegenden Bereich des Zuschnitts 14 bereits vor Erreichen der Endstellung und Übernahme durch das Mundstück 29 freizugeben, so daß der betreffende Teil des Zuschnitts 14 im Sinne von Fig. 1 nach unten durchhängt.

Die beiden weiteren Gruppen von Saugbohrungen 23a und 23b sind mit Abstand voneinander sowie mit Abstand von den Saugbohrungen 22 derart angeordnet, daß sie bei Erreichen des Zuschnitts 14 in der Stellung für die Übergabe an das Mundstück 29 zu beiden Seiten desselben liegen (Stellung gemäß Fig. 1). Der Zuschnitt 14 wird demnach während der Übernahmephase durch Mundstück 29 und Zigaretten-Gruppe 10 unmittelbar zu beiden Seiten des Mundstücks 29 fixiert, und zwar nur für einen Moment des ununterbrochenen Bewegungsablaufs. Die in Umlaufrichtung vornliegenden Saugbohrungen 23a befinden sich dann im Bereich einer weiteren Entlüftungsbohrung 44, wodurch der Unterdruck in beiden Gruppen von Saugbohrungen 23a, 23b abfällt, und zwar infolge eines Verbindungskanals 45 zwischen den Saugbohrungen 23a, 23b. Der Zuschnitt 14 ist demnach in diesem Moment völlig frei von Rückhaltkräften am Umfang der Saugscheiben 19, 20.

Wie aus Fig. 2 ersichtlich, werden die Ringleitung 42 sowie die Entlüftungsbohrungen 43 und 44 durch ortsfeste, also unverdrehbare Luftsteuerringe 46 gebildet, die durch Federn 47 an die Außenflächen der Saugscheiben 19, 20 gedrückt werden. Die Saugluft wird über eine zentrale Saugleitung 48 in einer Antriebswelle 49 der Saugscheiben 19, 20 sowie über quer bzw. radial gerichtete Verbindunsleitungen 50, 51 mit Unterdruck versorgt. Die Luftsteuerringe 46 sind durch eine Drehsicherung 52 an äußeren, ortsfesten Lagerwangen 53 fixiert.

Von der Ringleitung 42 aus führen achsparallele Luftkanäle 54, 55 und 56 zu den Saugbohrungen 22 bzw. 23a, 23b. Wie aus den Zeichnungen ersichtlich, liegen die Luftkanäle 54 und 55 für die Saugbohrung 23a, 23b einerseits und der Luftkanal 56 für die Saugbohrung 22 andererseits auf verschiedenen (gedachten) Kreisbögen. Die Gestalt der Ringleitung 42 ist enstprechend angepaßt und in dem Bereich der Übernahme des Zuschnitts 14 ― in den Fig. 1, 3 und 4 oben - mit einem in Radialrichtung größeren Querschnitt ausgebildet. In diesem Bereich werden die Saugbohrungen 22 sowie die Saugbohrungen 23a, 23b durch die gemeinsame Ringleitung 42 versorgt. Außerhalb des Bereichs des verbreiterten Querschnitts der Ringleitung 42 sind die Saugbohrungen 23a, 23b von der Unterdruckquelle getrennt.

Die Trennvorrichtung 17 ist ebenfalls in besonderer Weise ausgebildet. Die-kontinuierlich umlaufende Messerwalze 18 ist mit zwei Trennmessern 57 und 58 bestückt. Das Trennmesser 57, das über den Umfang der Messerwalze 18 hinwegragt, wirkt mit einem ortsfesten Gegenmesser 59 zusammen. In diesem Bereich wird der Trennschnitt zur Trennung des Zuschnitts 14 von der nachfolgenden Bahn 16 durchgeführt.

Das Trennmesser 58 ist demgegenüber etwas zurückgesetzt. Es arbeitet mit einem entsprechend vorstehenden Gegenstück zusammen, nämlich im vorliegenden Fall mit einer Gegenrolle 60, die durch eine Trägerwalze 61 umläuft. Die Bewegungen der Messerwalze 18 und der Trägerwalze 61 sind aufeinander abgestimmt. Die für sich drehbare Gegenrolle 60 ragt über dem Umfang der Trägerwalze 61 hinaus, der seinerseits einen Abstand vom Umfang der Messerwalze 18 einnimmt, derart, daß das vorstehende Trennmesser 57 mit einem ausreichenden Abstand am Umfang der Trägerwalze 61 vorbeilaufen kann. Trennmesser 58 und Gegenrolle 60 führen einen Perforationsschnitt im Zuschnitt 14 aus, und zwar zur Abgrenzung eines Flaps. Die Relativstellung ist derart, daß zunächst der Trennschnitt im Bereich von Trennmesser 57 und Gegenmesser 59 und danach der Perforationsschnitt im Bereich des Trennmessers 58 und der Gegenrolle 60 durchgeführt werden.

Um die zulaufende Bahn 16 bzw. den Zuschnitt 14 stets faltenfrei zu transportieren, sind wisse Geschwindigkeitsdifferenzen vorgesehen. Die Messerwalze 18 läuft in diesem Sinne mit einer etwas höheren Geschwindigkeit um als die Zufördergeschwindigkeit der Bahn 16. Die mit gleicher Geschwindigkeit umlaufenden Saugwalzen 19, 20 haben eine etwas geringere Geschwindigkeit als die Zigaretten-Gruppe 10.

Die Messerwalze 18 ist mit Saugbohrungen 62 und 63 versehen, deren Luftkanäle 64 und 65 ebenfalls auf unterschiedlichen Umlaufbahnen liegen und deshalb unterschiedlich durch eine mit ungleichförmigem Querschnitt ausgebildete, gemeinsame Ringleitung 66 beaufschlagt werden. Durch die in größerer Anzahl längs des Umfangs verteilten Saugbohrungen 62 werden die Zuschnitte 14 bzw. wird die Bahn 16 nur längs eines verhältnismäßig kleinen Umfangsabschnitts - vorgegeben durch eine radial nach innen gerichtete Querschnittserweiterung der Ringleitung 66 - fixiert, während eine einzelne Gruppe von Bohrungen 63 jeweils einen vornliegenden Bereich der Bahn 16 bzw. des Zuschnitts 14 von der Übernahme bis zur Abgabe an die Saugscheiben 19, 20 fixiert. Das Ende dieser Haltekraft ist durch eine im unteren Bereich gebildete Entlüftungsbohrung 67 bestimmt. Aufbau und Ausgestaltung sowie Versorgung der Saugbohrungen 62 und 63 erfolgen in analoger Weise zu den Saugscheiben 19, 20.

## Patentansprüche

1. Vorrichtung zum Einhüllen von Gegenständen, insbesondere Zigaretten-Gruppen (10), in einen Zuschnitt (14) aus Verpackungsmaterial, wobei dieser wenigstens an zwei seitlichen Randbereichen durch Endlosförderer in Form von zwei je neben der Bewegungsbahn der Gegenstände (10) drehbar gelagerten Saugscheiben (19, 20) in einer Ebene quer zur Transportrichtung des Gegenstandes (10) gehalten und unter Abziehen von den Saugscheiben (19, 20) U-förmig um den Gegenstand (10) herumlegbar ist, dadurch gekennzeichnet, daß die Zigaretten-Gruppe (10) in einem zwischen den Saugscheiben (19, 20) in der Ebene der Bewegungsbahn der Zigaretten-Gruppe (10) hin- und herbewegbar angeordneten Mundstück (29) Aufnahme findet, welches an der in Transportrichtung vorderen Seite der Zigaretten-Gruppe (10) mit dieser bündig abschließt bzw. geringfügig übersteht und durch das der Zuschnitt (14) wenigstens während einer Anfangsphase des Umhüllungsvorgangs von den Saugscheiben (19, 20) abhebbar bzw. lösbar ist.

2. Vorrichtung nach Anspruch 1, dadurch gekennzeichnet, daß die den Zuschnitt (14) aufnehmende Vorderseite des Mundstücks (29) angeschärfte Vorderkanten (40) aufweist.

3. Vorrichtung nach Anspruch 1 oder 2, dadurch gekennzeichnet, daß die Zigaretten-Gruppen (10) durch einen gesonderten Förderer. insbesondere einen Kettenförderer (12), relativ zum Mundstück (29) und durch dieses hindurchbewegbar sind.

4. Vorrichtung nach einem der Ansprüche 1 bis 3, dadurch gekennzeichnet, daß das Mundstück (29) als im Querschnitt geschlossene Umhüllung der Zigaretten-Gruppe (10) ausgebildet ist, vorzugsweise mit einem Schlitz (35) in einer Bodenwand (31) für den Durchtritt von Mitnehmern (13) des Kettenförderers (12) und mit im Verhältnis zu Deckwand (30) und Bodenwand (31) dünnen Seitenwänden (32, 33).

5. Vorrichtung nach einem der Ansprüche 1 bis 4, dadurch gekennzeichnet, daß die Zigaretten-Gruppe (10) aus dem Mundstück (29) ausschiebbar ist, bevor der Zuschnitt (14) von den Saugscheiben (19, 20) vollständig abgezogen ist.

6. Vorrichtung nach einem der Ansprüche 1 bis 5, dadurch gekennzeichnet, daß die Zigaretten-Gruppe (10) mit dem Zuschnitt (14) in eine Packungsbahn (24) mit Oberwand (25) und Unterwand (26) einschiebbar ist, wobei der Abstand des Eintrittsendes der Packungsbahn (24) von den Saugscheiben (19, 20) derart ist, daß die Zigaretten-Gruppe (10) mit dem Zuschnitt (14) in die Packungsbahn (24) eintritt, bevor der Zuschnitt (14) vollständig von den Saugscheiben (19, 20) abgezogen ist.

7. Vorrichtung nach einem der Ansprüche 1 bis 6, dadurch gekennzeichnet, daß der von einer Bahn (24) des Verpackungsmaterials abgetrennte Zuschnitt (14) auf den Saugscheiben (19, 20) durch mindestens drei Gruppen von längs des Umfangs der Saugscheiben (19, 20) verteilt angeordneten Saugbohrungen (22 23a, 23b) zeitweilig gehalten ist, von denen eine Gruppe von Saugbohrungen (22) einen in Förderrichtung des Zuschnitts (14) vorderen Bereich desselben erfaßt und je eine weitere Gruppe von Saugbohrungen (23a, 23b) sich bei Mitnehme des Zuschnitts (14) durch das Mundstück (29) bzw. die Zigaretten-Gruppe (10) in einer Relativstellung oberhalb und unterhalb des Mundstücks (29) befindet.

8. Vorrichtung nach Anspruch 7, dadurch gekennzeichnet, daß die Gruppe von Saugbohrungen (22) zum Erfassen des vorderen Bereichs des Zuschnitts (14) entlüftbar ist, bevor der Zuschnitt (14) die Endstellung in bezug auf die Zigaretten-Gruppe (10) erreicht hat.

9. Vorrichtung nach Anspruch 8, dadurch gekennzeichnet, daß die bei Übernahme des Zuschnitts (14) durch das Mundstück (29) sich oberhalb und unterhalb desselben befindenden Saugbohrungen (23a, 23b) gemeinsam entlüftbar sind, insbesondere durch einen Verbindungskanal (45), der an eine gemeinsame Entlüftungsbohrung (44) anschließbar ist, sobald der Zuschnitt (14) durch das Mundstück (29) bzw. durch die Zigaretten-Gruppe (10) übernommen ist.

10. Vorrichtung nach einem der Ansprüche 1 bis 9, dadurch gekennzeichnet, daß den Saugscheiben (19, 20) eine mit vorzugsweise zwei Trennmessern (57, 58) bestückte, Saugbohrungen (62, 63) aufweisende Messerwalze (18) vorgeordnet ist, deren eines Trennmesser (57) mit einem ortsfesten Gegenmesser (59) für einen Trennschnitt und deren anderes Trennmesser (58), insbesondere für einen Perforationsschnitt, mit einem einen wechselnden Abstand vom Umfang der Messerwalze (18) aufweisenden Gegenmesser (Gegenrolle 60) zusammen wirkt.

11. Vorrichtung nach Anspruch 10, dadurch gekennzeichnet, daß das bewegbare Gegenmesser (Gegenrolle 60) aus einer umlaufenden Gegenrolle (60) besteht, die während der Durchführung des Perforationsschnittes mit dem betreffenden Trennmesser (58) der Messerwalze (18) durch Anlage an diesem zusammenwirkt.

12. Vorrichtung nach Anspruch 11, dadurch gekennzeichnet, daß die Gegenrolle (60) auf einer umlaufenden Trägerwalze (61) angeordnet ist. deren Mantel vom Mantel der Messerwalze (18) einen Abstand aufweist, wobei die Gegenrolle (60) derart gelagert ist, daß diese in Radialrichtung über die Mantelfläche der Trägerwalze (61) hinwegragt.

13. Vorrichtung nach Anspruch 10, dadurch gekennzeichnet, daß die Messerwalze (18) mit wenigstens zwei Gruppen von unterschiedlich steuerbaren Saugbohrungen (62, 63) versehen ist.

## Claims

1. Apparatus for wrapping articles, particularly cigarette groups (10) in a packing material blank (14), the latter being held in at least two lateral edge areas by endless conveyors in the form of two suction disks (19, 20), in each case rotatably mounted alongside the path of movement of articles (10) in a plane at right angles to the conveying direction of article (10) and, on removal from suction disks (19, 20), wrappable in U-shaped manner about the article (10), characterized in that the cigarette group (10) is received in a mouthpiece (29) arranged in reciprocatable manner between the suction disks (19, 20) in the plane of the movement path of cigarette group (10), said mouthpiece (29) finishing flush or slightly projecting beyond the front side of cigarette group (10) in the conveying direction and as a result of mouthpiece (29) blank (14) can be raised or detached from the suction disks (19, 20) at least during the initial phase of the wrapping process.

2. Apparatus according to claim 1, characterized in that the front of the mouthpiece (29) receiving blank (14) has sharpened leading edges (40).

3. Apparatus according to claims 1 or 2, characterized in that by means of a separate conveyor, particularly a chain conveyor (12) the cigarette groups (10) can be moved relative to the mouthpiece (29) and through the latter.

4. Apparatus according to one of the claims 1 to 3, characterized in that mouthpiece (29) is constructed as a cross-sectionally closed wrapping for the cigarette group (10), preferably with a slit (35) in base wall (31) for the passage of the drivers (13) of chain conveyor (12) and with thin side walls (32, 33) compared with the top wall (30) and base wall (31).

5. Apparatus according to one of the claims 1 to 4, characterized in that the cigarette group (10) can be moved out of mouthpiece (29) before the blank (14) is completely removed from suction disks (19, 20).

6. Apparatus according to one of the claims 1 to 5, characterized in that the cigarette group (10) can be inserted with blank (14) into a packing web (24) with upper wall (25) and lower wall (26), the distance from entrance end of packing web (24) to suction disks (19, 20) being such that cigarette group (10) with blank (14) enters packing web (24) before blank (14) has been completely removed from suction disks (19, 20).

7. Apparatus according to one of the claims 1 to 6, characterized in that the blank (14) separated from a packing material web (24) is temporarily held on suction disks (19, 20) by at least three groups of suction bores (22, 23a, 23b) distributed over the length of the periphery of suction disks (19, 20) whereby one group of suction bores (22) engages a front area of blank (14) in the conveying direction thereof and in each case one further group of suction bores (23a, 23b) is in a relative position above and below mouthpiece (29) during the displacement of blank (14) by mouthpiece (29) or cigarette group (10).

8. Apparatus according to claim 7, characterized in that the group of suction. bores (22) can be vented for engaging the front area of blank (14) before the latter has reached the end position relative to cigarette group (10).

9. Apparatus according to claim 8, characterized in that the suction bores (23a, 23b) located above and below mouthpiece (29) when the latter accepts blank (14) are jointly ventable, particularly by a connecting duct (45) connectable to a joint venting bore (44), as soon as blank (14) has been accepted by mouthpiece (29) or cigarette group (10).

10. Apparatus according to one of the claims 1 to 9, characterized in that a cutter roller (18) provided with suction bores (62, 63) and equipped with preferably two cutting knives (57, 58) is positioned in front of the suction disks (19, 20), one cutting knife (57) thereof cooperating with a fixed counterknife (59) for a separating cut and the other cutting knife (58) thereof cooperating with a counterknife (counter-roller 60) having a varying distance from the periphery of cutter roller (18), particularly for a perforation cut.

11. Apparatus according to claim 10, characterized in that the movable counterknife (counter-roller 60) comprises a rotating counter-roller (60) which, when performing a perforation cut, cooperates with the particular cutting knife (58) of cutter roller (18) by engaging thereon.

12. Apparatus according to claim 11, characterized in that the cutter-roller (60) is positioned on a rotating supporting roller (61), whose shell is spaced from the shell of cutter roller (18), counter-roller (60) being mounted in such a way that it projects radially beyond the shell surface of supporting roller (61).

13. Apparatus according to claim 10, characterized in that the cutter roller (18) is provided with at least two groups of separately controllable suction bores (62, 63).

## Revendications

1. Dispositif pour l'enveloppement d'objets, en particulier de groupes de cigarettes (10), dans un morceau découpé (14) dans un matériau d'emballage, ce morceau étant tenu, dans au moins deux zones de bordure latérales, dans un plan perpendiculaire à la direction de transport des objets (10), par des transporteurs sans fin constitués de deux disques aspirants tournants (19, 20) montés près de la trajectoire. des objets (10), et pouvant être mis en U autour de l'objet (10) avec retrait des disques aspirants (19, 20), caractérisé par le fait que le groupe de cigarettes (10) est reçu dans une embouchure (29) montée entre les disques aspirants (19, 20) et pouvant aller et venir dans le plan de la trajectoire du groupe de cigarettes (10), embouchure qui, du côté avant du groupe de cigarettes (10) dans la direction de transport, affleure celui-ci ou fait légèrement saillie par rapport à lui, et grâce auquel le morceau (14) peut être soulevé ou séparé des disques aspirants (19, 20) au moins pendant une phase initiale de l'opération d'enveloppement.

2. Dispositif selon la revendication 1, caractérisé par le fait que le côté avant de l'embouchure (29) qui reçoit le morceau (14) présente des bords avant affilés (40).

3. Dispositif selon la revendication 1 ou 2, caractérisé par le fait que les groupes de cigarettes (10) peuvent être mus par rapport à l'embouchure (29) et à travers celle-ci par un transporteur séparé, en particulier un transporteur à chaînes (12).

4. Dispositif selon l'une des revendications 1 à 3, caractérisé par le fait que l'embouchure (29) forme pour le groupe de cigarettes (10) une enveloppe à section fermée qui présente de préférence une fente (35) ménagée dans un fond (31) pour le passage d'entraîneurs (13) du transporteur à chaîne (12) et des parois latérales (32, 33) minces par rapport à la paroi de couverture (30) et au fond (31).

5. Dispositif selon l'une des revendications 1 à 4, caractérisé par le fait que le groupe de cigarettes (10) peut sortir de l'embouchure (29) avant que le morceau (14) soit complètement détaché des disques aspirants (19. 20).

6. Dispositif selon l'une des revendications 1 à 5, caractérisé par le fait que le groupe de cigarettes (10) peut être introduit avec le morceau (14) dans un chemin d'emballage (24) comportant une paroi supérieure (25) et une paroi inférieure (26), la distance de l'extrémité d'entrée de ce chemin d'emballage (24) aux disques aspirants (19, 20) étant telle que le groupe de cigarettes (10) entre avec le morceau (14) dans le chemin d'emballage (24) avant que le morceau (14) soit complètement détaché des disques aspirants (19, 20).

7. Dispositif selon l'une des revendications 1 à 6, caractérisé par le fait que le morceau (14) séparé d'un chemin (24) du matériau d'emballage, est tenu temporairement sur les disques aspirants (19, 20) par au moins trois groupes de trous d'aspiration (22 ; 23a, 23b) régulièrement répartis sur le pourtour de ces disques, un groupe de trous (22) saisissant une partie avant du morceau (14), vue dans la direction de transport de celui-ci, et les autres groupes de trous (23a, 23b) se trouvant, quand le morceau (14) est entraîné par l'embouchure (29) ou par le groupe de cigarettes (10), dans une position relative l'un au-dessus et l'autre au-dessous de l'embouchure (29).

8. Dispositif selon la revendication 7, caractérisé par le fait que le groupe de trous-d'aspiration (22) peut être privé d'air pour la saisie de la partie avant du morceau (14) avant que ce morceau (14) ait atteint sa position finale relativement au groupe de cigarettes (10).

9. Dispositif selon la revendication 8, caractérisé par le fait que les trous d'aspiration (23a, 23b) se trouvant au-dessus et au-dessous de l'embouchure (29), lors de la prise du morceau (14) par celle-ci peuvent être privés d'air ensemble, en particulier par un conduit de liaison (45) qui peut être connecté à un trou d'évacuation d'air commun (44) dès que le morceau (14) a été pris par l'embouchure (29) ou par le groupe de cigarettes (10).

10. Dispositif selon l'une des revendications 1 à 9, caractérisé par le fait que les disques aspirants (19, 20) sont précédés d'un cylindre de coupe (18) présentant des trous d'aspiration (62, 63) et équipé de préférence de deux couteaux (57, 58) coopérant l'un (57) avec un contre-couteau fixe (59) pour effectuer une coupe de détachement et l'autre (58), en particulier pour effectuer une coupe de perforation, avec un contre-couteau (contre-rouleau 60) situé à une distance variable du pourtour du cylindre de coupe (18).

11. Dispositif selon la revendication 10, caractérisé par le fait que le contre-couteau mobile (contre-rouleau 60) est constitué d'un contre-rouleau tournant (60) qui coopère pendant l'exécution de la coupe de perforation avec le couteau correspondant (58) du cylindre de coupe (18) en s'appuyant sur ce couteau (58).

12. Dispositif selon la revendication 11, caractérisé par le fait que le contre-rouleau (60) est placé sur un cylindre support tournant (61) dont la surface latérale est écartée de la surface latérale du cylindre de coupe (18) et est monté de façon à dépasser dans la direction radiale de la surface latérale du cylindre support (61).

13. Dispositif selon la revendication 10, caractérisé par le fait que le cylindre de coupe (18) est muni d'au moins deux groupes de trous d'aspiration (62, 63) commandables de façons différentes.
